# EUROPÄISCHE PATENTSCHRIFT

(11) **EP 3 981 315 B1**
(45) Veröffentlichungstag und Bekanntmachung des Hinweises auf die Patenterteilung: **07.06.2023**
(21) Anmeldenummer: 21197023.1
(22) Anmeldetag: 16.09.2021
(51) Int. Cl.: A47L 19/04, A47L 15/50

(54) **KORBANORDNUNG**
BASKET ASSEMBLY
AGENCEMENT DE PANIER

(30) Priorität: 07.10.2020 AT 10220 U
(43) Veröffentlichungstag der Anmeldung: 13.04.2022
(73) Patentinhaber: FRIES PLANUNGS- UND MARKETINGGESELLSCHAFT m.b.H., 6832 Sulz (AT)
(72) Erfinder: Grabher, Markus, 6890 Lustenau (AT); Watzenegger, Tobias, 6837 Weiler (AT)
(74) Vertreter: Torggler & Hofmann Patentanwälte - Rankweil

(56) Entgegenhaltungen:
- AT-U1- 8 270
- US-A1- 2009 050 587
- US-A1- 2018 290 795

## Beschreibung

Die vorliegende Erfindung betrifft eine Korbanordnung mit einem Grundkorb und einem Aufsetzteil und Verbindungsstützen, wobei der Grundkorb einen Korbboden und Seitenwände aufweist und in den Seitenwänden und im Aufsetzteil jeweils Aufnahmeausnehmungen für die Verbindungsstützen ausgebildet sind, wobei das Aufsetzteil mittels der in den Aufnahmeausnehmungen lösbar verriegelten Verbindungsstützen distanziert vom Grundkorb am Grundkorb befestigt oder befestigbar ist.

Gattungsgemäße Korbanordnungen sind z.B. aus der AT 8270 U1 bekannt. Dort werden sie als Geschirrkorb bezeichnet. Es handelt sich um einen modulartig aufgebauten Korb mit dem Grundkorb und dem Aufsetzteil, wobei das Aufsetzteil und der Grundkorb über die Verbindungsstützen miteinander verbunden sind. Durch die Verwendung von verschieden langen Verbindungsstützen können so modulartig aufgebaute Körbe bzw. Korbanordnungen geschaffen werden, bei denen der Grundkorb und das Aufsetzteil unterschiedlich weit voneinander distanziert aneinander befestigt sind. Dies kann als eine Art Baukastensystem verwendet werden, bei der die Gesamthöhe des modulartig aufgebauten Korbes bzw. der Korbanordnung an die im Innenraum der Korbanordnung bzw. des modulartig aufgebauten Korbes zu lagernden Gegenstände angepasst werden kann.

In der AT 8270 U1 werden die Verbindungsstützen mittels Schnappverbindungen in den Aufnahmeausnehmungen des Grundkorbs und des Aufsetzteils verankert. Dies hat den Nachteil, dass solche Schnappverbindungen oft nur schwer zu lösen sind und das Auswechseln der Verbindungsstützen bzw. das Austauschen der Verbindungsstützen gegen längere oder kürzere Verbindungsstützen relativ aufwendig sein kann.

Aufgabe der Erfindung ist es, diesbezüglich eine Verbesserung vorzuschlagen.

Ausgehend von einer oben genannten gattungsgemäßen Korbanordnung sieht die Erfindung hierzu vor, dass die Verbindungsstützen jeweils mittels einer Drehverriegelung in einer der Aufnahmeausnehmungen der Seitenwände des Grundkorbs lösbar verriegelt oder verriegelbar und jeweils mittels einer Drehverriegelung in einer der Aufnahmeausnehmungen des Aufsetzteils lösbar verriegelt oder verriegelbar sind.

Die Erfindung sieht somit vor, die Verbindungsstützen nicht mehr, wie beim oben genannten Stand der Technik mittels Schnappverbindungen sondern mittels Drehverriegelungen in den Aufnahmeausnehmungen der Seitenwände des Grundkorbs und des Aufsetzteils zu verankern bzw. zu verriegeln. Solche Drehverriegelungen können viel einfacher lösbar ausgebildet sein, sodass die Verbindungsstützen viel einfacher austauschbar sind, als beim genannten Stand der Technik.

Günstigerweise ist dabei vorgesehen, dass die Verbindungsstützen mittels der jeweiligen Drehverriegelung in der jeweiligen Aufnahmeausnehmung jeweils zwischen einer verriegelten Stellung und einer entriegelten Stellung hin und her drehbar gelagert oder lagerbar sind.

Bei dieser Art der Verriegelung ist somit vorgesehen, dass ein einfaches Drehen der jeweiligen Verbindungsstütze zum Verstellen zwischen der verriegelten Stellung und der entriegelten Stellung ausreicht. In der verriegelten Stellung sind die Verbindungsstützen dann in der jeweiligen Aufnahmeausnehmung befestigt bzw. fixiert. In der entriegelten Stellung können sie aus der jeweiligen Aufnahmeausnehmung des Aufsetzteils oder des Grundkorbs bzw. dessen Seitenwänden entnommen werden.

Grundsätzlich ist es denkbar, dass die Drehverriegelung in der verriegelten Stellung und auch in der entriegelten Stellung jeweils Anschläge aufweisen, über die sie nicht weiter hinweg drehbar sind. In solchen Ausgestaltungsformen müssen die Verbindungsstützen zum Öffnen oder Verriegeln der Drehverriegelung zwingend zwischen der verriegelten Stellung und der entriegelten Stellung hin und her bewegt werden. Besonders einfach handhabbar sind erfindungsgemäße Korbanordnungen aber dann, wenn vorgesehen ist, dass jede der Drehverriegelungen eine Abfolge von abwechselnd auf einander folgenden verriegelten Stellungen und entriegelten Stellungen aufweist, wobei die jeweilige Verbindungsstütze durch Weiterdrehen in einer einzigen Drehrichtung aufeinanderfolgend in eine der verriegelten Stellungen und in eine der entriegelten Stellungen bringbar ist. Bei diesen bevorzugten Ausgestaltungsformen ist es egal, in welche Richtung man die Verbindungsstütze dreht, um von der verriegelten in die entriegelte Stellung zu kommen oder umgekehrt.

Bei dem Aufsetzteil handelt es sich bevorzugt um einen Aufsetzrahmen. Dies ist ein einfacher Rahmen, der eine Öffnung umschließt und eben keinen Boden aufweist. Der Vollständigkeit halber ist aber auch darauf hinzuweisen, dass erfindungsgemäße Korbanordnungen aus mittels der Verbindungsstützen miteinander verbundenen Körben bzw. Grundkörben aufgebaut sein können. In diesen Fällen kann dann vorgesehen sein, dass das Aufsetzteil ein Aufsetzkorb mit einem Korbboden und Seitenwänden ist, wobei die Aufnahmeausnehmungen des Aufsetzkorbs in dessen Seitenwänden angeordnet sind.

Die Drehverriegelungen sind bei bevorzugten Ausgestaltungsformen erfindungsgemäßer Korbanordnungen günstigerweise versenkt in der jeweiligen Aufnahmeausnehmung befestigt. Die Aufnahmeausnehmung könnte in diesem Sinne auch als in sich längserstreckter Aufnahmekanal sowohl im Aufsetzteil als auch in den Seitenwänden des Grundkorbs ausgebildet sein. Durch die in die Aufnahmeausnehmung versenkte Anordnung der Drehverriegelung müssen die Verbindungsstützen zwangsweise ein Stück weit in die jeweilige Aufnahmeausnehmung hinein geschoben werden um sie dann zu verriegeln, wodurch eine Abstützung der Verbindungsstützen an den die Aufnahmeausnehmungen jeweils umgebenden Wandbereichen der Seitenwände des Grundkorbs bzw. des Aufsetzteils erreicht wird. Dies ist günstig für die Gesamtstabilität der erfindungsgemäßen Korbanordnung.

Weitere Merkmale und Einzelheiten bevorzugter Ausgestaltungsformen der Erfindung werden nachfolgend anhand eines Ausführungsbeispiels erläutert. Hierbei ist darauf hinzuweisen, dass die einzelnen Merkmale dieses Ausführungsbeispiels nicht zwingend an die anderen Merkmale dieses Ausführungsbeispiels gekoppelt sind, sondern auch in anderen Kombinationen oder einzeln mit dem Grundgedanken der Erfindung kombiniert werden können.

In den Figuren zeigen:
- Fig. 1: eine erfindungsgemäße Korbanordnung dieses Ausführungsbeispiels in einer perspektivischen Darstellung;
- Fig. 2: eine Explosionsdarstellung zu Fig. 1;
- Fig. 3 und 4: Detaildarstellungen zu einem optionalen Etikettenhalter;
- Fig. 5: eine Draufsicht auf die Korbanordnung dieses Ausführungsbeispiels;
- Fig. 6: den Schnitt entlang der Schnittlinie A-A aus Fig. 5;
- Fig. 7: das Detail B aus Fig. 6 vergrößert;
- Fig. 8: einen zu Fig. 6 analogen Schnitt, allerdings nur durch den Grundkorb;
- Fig. 9: einen zu Fig. 6 analogen Schnitt, allerdings nur durch das Aufsetzteil;
- Fig. 10: das Detail C aus Fig. 8 vergrößert;
- Fig. 11: das Detail D aus Fig. 9 vergrößert;
- Fig. 12: eine perspektivische Ansicht auf eine in diesem Ausführungsbeispiel zum Einsatz kommende Verbindungsstütze;
- Fig. 13: eine Ansicht von oben auf die Verbindungsstütze gemäß Fig. 12;
- Fig. 14: den Längsschnitt E-E gemäß Fig. 13 durch die Verbindungsstütze;
- Fig. 15: eine Ansicht zur entriegelten Stellung;
- Fig. 16: eine Ansicht zur verriegelten Stellung;
- Fig. 17: und 18 Darstellungen zum in diesem Ausführungsbeispiel zum Einsatz kommenden optionalen Kodierkörper;
- Fig. 19: den Längsschnitt durch den Kodierkörper entlang der Schnittlinie F-F aus Fig. 18;
- Fig. 20: eine Draufsicht auf den Grundkorb dieses Ausführungsbeispiels;
- Fig. 21: den Schnitt entlang der Schnittlinie G-G aus Fig. 20;
- Fig. 22: den Schnitt entlang der Schnittlinie H-H aus Fig. 20;
- Fig. 23: den Schnitt entlang der Schnittlinie I-I aus Fig. 20;
- Fig. 24: den Schnitt entlang der Schnittlinie J-J aus Fig. 20;
- Fig. 25 bis 27: Darstellungen zur Erläuterung der Funktionsweise des Kodierkörpers.

Fig. 1 zeigt in einer perspektivischen Darstellung ein Ausführungsbeispiel einer erfindungsgemäßen Korbanordnung mit einem Grundkorb 1 und einem Aufsetzteil 2 und Verbindungsstützen 3, wobei der Grundkorb 1 einen Korbboden 4 und Seitenwände 5 aufweist und in den Seitenwänden 5 und im Aufsetzteil 2 jeweils Aufnahmeausnehmungen 6 bzw. 7 für die Verbindungsstützen 3 ausgebildet sind, wobei das Aufsetzteil 2 mittels der in den Aufnahmeausnehmungen 6 und 7 lösbar verriegelten Verbindungsstützen 3 distanziert vom Grundkorb 1 am Grundkorb 1 befestigt ist. Die Verbindungsstützen 3 sind erfindungsgemäß jeweils mittels einer Drehverriegelung 8 in einer der Aufnahmeausnehmungen 6 der Seitenwände 5 des Grundkorbs 1 lösbar verriegelt und jeweils mittels einer Drehverriegelung 8 in einer der Aufnahmeausnehmungen 7 des Aufsetzteils 2 lösbar verriegelt. Günstigerweise ist dabei, wie eingangs bereits erläutert, vorgesehen, dass die Verbindungsstützen 3 mittels der jeweiligen Drehverriegelung 8 in der jeweiligen Aufnahmeausnehmung 6 bzw. 7 jeweils zwischen einer verriegelten Stellung und einer entriegelten Stellung hin und her drehbar gelagert oder lagerbar sind.

Erfindungsgemäße Korbanordnungen könnten auch als modulartig aufgebaute Körbe oder einfach als modularer Korb bezeichnet werden. Die Korbanordnungen entstehen durch entsprechenden Zusammenbau des Grundkorbs 1 und des Aufsetzteils 2 mittels der Verbindungsstützen 3, wobei eben durch unterschiedlich lange Verbindungsstützen 3 das Aufsetzteil 2 in verschiedenen Höhen bzw. unterschiedlich weit distanziert vom Grundkorb 1 an diesem befestigt werden kann. Auf diese Art und Weise können erfindungsgemäße Korbanordnungen einfach an die Größe bzw. Höhe der in der Korbanordnung zu lagernden Gegenstände angepasst werden. Erfindungsgemäße Korbanordnungen können z.B. als Geschirrkörbe z.B. für Gläser oder Teller, aber auch als sogenannte Industriekörbe zum darin Aufbewahren und Lagern von verschiedenen technischen Gegenständen oder einfach als Lagerkorb und/oder Transportkorb eingesetzt werden. Den Begriff des Korbes könnte man auch durch den der Kiste ersetzen, also von Kistenanordnungen oder modulartig aufgebauten Kisten oder einfach von modularen Kisten sprechen.

Kommen diese Korbanordnungen nicht nur zum Lagern und/oder Transportieren, sondern auch zum Waschen bzw. Spülen und/oder auch zum Trocknen der in ihnen gelagerten Gegenständen zum Einsatz, so ist es günstig, wenn der Korbboden 4 des Grundkorbs 1, wie an sich bekannt, gitterartig ausgebildet ist oder zumindest irgendwelche Öffnungen aufweist. Auch die Seitenwände 5 des Grundkorbs können Öffnungen aufweisen bzw. auch gitterartig ausgebildet sein.

Der Grundkorb 1, das Aufsetzteil 2 und auch die Verbindungstützen 3 wie auch der Kodierkörper 26 sind günstigerweise aus Kunststoff gefertigt. Es kann sich z.B. um Spritzgussteile handeln. Günstigerweise besteht die gesamte Korbanordnung aus Kunststoff.

Im Sinne einer möglichst schnellen Verbindung des Grundkorbs 1 mit dem Aufsetzteil 2 sehen bevorzugte Ausgestaltungsformen der Erfindung vor, dass die jeweilige Verbindungsstütze 3 durch eine einzige Drehbewegung mittels der jeweiligen Drehverriegelung 8 gleichzeitig sowohl in einer der Aufnahmeausnehmungen 6 der Seitenwände 5 des Grundkorbs 1 als auch in einer der Aufnahmeausnehmungen 7 des Aufsetzteils 2 lösbar verriegelbar ist. Bei bevorzugt längserstreckt ausgebildeten Verbindungsstützen 3 erfolgt die Drehbewegung günstigerweise um eine Längsachse der jeweiligen Verbindungsstütze 3.

In Fig. 2 sind der Grundkorb 1, das Aufsetzteil 2 und die Verbindungsstützen 3 in einer Explosionsdarstellung dargestellt. In Fig. 2 sind die Verbindungsstützen 3 somit entriegelt und aus den jeweiligen Aufnahmeausnehmungen 6 bzw. 7 der Seitenwände 5 des Grundkorbs 1 und des Aufsetzteils 2 herausgezogen dargestellt. In diesem Zustand können die Verbindungsstützen 3 durch andere Verbindungsstützen 3, insbesondere durch längere oder kürzere Verbindungsstützen 3 ersetzt werden, um so das Aufsetzteil 2 in einer anderen Höhe bzw. in einer anderen Distanz vom Grundkorb 1 an diesem zu befestigen.

Das Aufsetzteil 2 ist in diesem wie auch in anderen bevorzugten Ausgestaltungsformen als Aufsetzrahmen ausgebildet. Dieser umschließt rahmenförmig eine zentrale Öffnung, weist aber selbst keinen Boden auf. Abweichend vom hier gezeigten Ausführungsbeispiel könnte eine erfindungsgemäße Korbanordnung aber als Aufsetzteil 2 auch einen Aufsetzkorb mit einem Korbboden und mit Seitenwänden aufweisen, wobei die Aufnahmeausnehmungen des Aufsetzkorbes in dessen Seitenwänden angeordnet sind. Der Aufsetzkorb könnte z.B. auch baugleich mit dem Grundkorb 1 ausgeführt sein. In solchen Ausgestaltungsformen, die hier nicht dargestellt sind, würde die erfindungsgemäße Korbanordnung dann mehrere übereinander gestapelte und mittels der Verbindungsstützen 3 distanziert voneinander aneinander befestigte Körbe aufweisen.

Die Anzahl der Verbindungsstützen 3 pro Korbanordnung kann natürlich variieren. Es müssen nicht, wie hier realisiert, zwingend jeweils zwei Verbindungsstützen 3 pro Seitenwand 5 des Grundkorbs 1 vorgesehen sein. Auch die Positionierung der Verbindungsstützen 3 in den Seitenwänden 5 des Grundkorbs 1 und dem Aufsetzteil 2 kann vom hier gezeigten Ausführungsbeispiel abweichen. Z.B. wäre es auch denkbar, die Verbindungsstützen 3 in die Eckbereiche der Seitenwände 5 des Grundkorbs 1 und des Aufsetzteils 2, aber auch weiter in mittige Bereiche der jeweiligen Seitenwand 5 zu versetzen.

Auf den hier optional vorgesehenen Kodierkörper 26 und seine Funktionen wird weiter hinten gesondert eingegangen.

Optional kann ein in den Fig. 2, 3 und 4 dargestellter Etikettenhalter 16 vorgesehen sein. Dieser kann, wie im hier gezeigten Ausführungsbeispiel realisiert, z.B. mittels eines Clips 17 an einer der Seitenwände 5 des Grundkorbs 1 anbringbar sein.

Fig. 5 zeigt eine Draufsicht auf die Korbanordnung aus Fig. 1. Fig. 6 zeigt den Vertikalschnitt entlang der Schnittlinie A-A aus Fig. 5 und Fig. 7 eine Detaildarstellung zum Bereich B aus Fig. 6. Fig. 8 zeigt einen zu Fig. 6 analogen Schnitt, wobei allerdings nur der Grundkorb 1 dargestellt ist. Fig. 9 zeigt in einem analogen Schnitt nur das Aufsetzteil 2. Fig. 10 zeigt den Bereich C aus Fig. 8 vergrößert. Fig. 11 den Bereich D aus Fig. 9 vergrößert. In den Fig. 12 bis 14 sind die hier in diesem Ausführungsbeispiel der Erfindung zum Einsatz kommenden Verbindungsstützen 3 dargestellt, wobei Fig. 14 den Schnitt entlang der Schnittlinie E-E zeigt. Die Fig. 15 und 16 zeigen in einem Blick in die Aufnahmeausnehmung 6 bzw. 7 die Drehverriegelung 8, wobei Fig. 15 die entriegelte Stellung darstellt, in der die Verbindungsstütze 3 aus der Aufnahmeausnehmung 6 bzw. 7 herausgezogen werden kann. Fig. 16 zeigt die verriegelte Stellung, in der die Verbindungsstützen 3 mittels der Drehverriegelung 8 in der jeweiligen Aufnahmeausnehmung 6 bzw. 7 verriegelt sind. Günstigerweise sind, wie im hier gezeigten Ausführungsbeispiel, die Drehverriegelungen 8 in den Aufnahmeausnehmungen 6 der Seitenwände 5 des Grundkorbs 1 identisch ausgebildet zu den Drehverriegelungen 8 in den Aufnahmeausnehmungen 7 des Aufsetzteils 2. Somit zeigen in diesem Ausführungsbeispiel die Fig. 15 und 16 sowohl die Drehverriegelung 8 in der Aufnahmeausnehmung 6 der Seitenwände 5, als auch in den Aufnahmeausnehmungen 7 des Aufsetzteils 2.

Günstigerweise ist bei der Erfindung, wie im hier gezeigten Ausführungsbeispiel auch realisiert, vorgesehen, dass die Drehverriegelungen 8 jeweils aus einem an der Verbindungsstütze 3 ausgebildeten Drehverriegelungsteil 9 und einem in der Aufnahmeausnehmung 6 bzw. 7 ausgebildeten Drehverriegelungsteil 10 gebildet sind. Bevorzugt ist bei der Erfindung auch vorgesehen, dass das an der Verbindungsstütze 3 ausgebildete Drehverriegelungsteil 9 in der oder einer entriegelten Stellung in das in der Aufnahmeausnehmung 6 oder 7 ausgebildete Drehverriegelungsteil 10 einsteckbar und aus diesem herausziehbar und in der oder einer verriegelten Stellung verriegelt ist. Auch dies ist im hier gezeigten Ausführungsbeispiel so realisiert.

Betrachtet man nun Fig. 6 und 7, so sieht man, dass die Drehverriegelung 8 sowohl in den Aufnahmeausnehmungen 6 der Seitenwände 5 als auch in den Aufnahmeausnehmungen 7 des Aufsetzteils 2 ein Stück weit versenkt angeordnet sind. Dies hat den Vorteil, dass die Verbindungsstützen 3 jeweils von den zur Drehverriegelung 8 benachbarten Wandabschnitten, welche die Aufnahmeausnehmungen 6 bzw. 7 umgeben, abgestützt werden. Diese versenkte Anordnung der Drehverriegelung 8 kann natürlich auch abweichend vom hier konkret gezeigten Ausführungsbeispiel in anderer Art und Weise ausgebildet werden.

Die in bevorzugten, wie auch diesem Ausführungsbeispiel in den beiden Aufnahmeausnehmungen 6 und 7 identisch ausgebildeten Drehverriegelungen 8 erlauben es günstigerweise, wie hier auch realisiert, dass die jeweilige Verbindungsstütze 3 durch eine einzige Drehbewegung mittels der jeweiligen Drehverriegelung 8 gleichzeitig sowohl in einer der Aufnahmeausnehmungen 6 der Seitenwände 5 des Grundkorbs 1 als auch in einer der Aufnahmeausnehmungen 7 des Aufsetzteils 2 lösbar verriegelbar ist.

Eingangs wurde bereits erläutert, dass die Drehverriegelungen 8 so ausgebildet sein können, dass sie sowohl in der verriegelten Stellung als auch in der entriegelten Stellung Anschläge aufweisen. In diesen Ausgestaltungsformen können die Verbindungsstützen 3 dann nur zwischen der entriegelten Stellung und der verriegelten Stellung hin und her gedreht werden. Bevorzugte Ausgestaltungsformen wie die hier realisierte, sehen aber vor, dass jede der Drehverriegelungen 8 eine Abfolge von abwechselnd auf einander folgenden verriegelten Stellungen und entriegelten Stellungen aufweist, wobei die jeweilige Verbindungsstütze 3 durch Weiterdrehen in einer einzigen Drehrichtung aufeinanderfolgend in eine der verriegelten Stellungen und in eine der entriegelten Stellungen bringbar ist. Generell gesprochen könnten die Drehverriegelungen 8 auch als Verriegelungseinrichtungen oder als Verriegelungsvorrichtung bezeichnet werden. Die Verbindungsstützen 3 könnten auch als Steher, Verbinder oder Zwischenstücke bezeichnet werden. Günstigerweise sind sie längserstreckt ausgebildet. Ihre Drehverriegelungsteile 9, welche zur Ausbildung der erfindungsgemäßen Drehverriegelung 8 vorgesehen sind, befinden sich günstigerweise an einander entgegengesetzten Enden der Verbindungsstützen 3. Die Verbindungsstützen 3 werden günstigerweise in verschiedenen Längen angeboten.

Die bei erfindungsgemäßen Korbanordnungen zum Einsatz kommenden Drehverriegelungseinrichtungen 8 können grundsätzlich sehr unterschiedlich ausgestaltet sein. Z.B. kann es sich auch um Gewinde- bzw. Schraubverbindungen, um eine Art Bajonettverschluss oder dergleichen handeln. Bevorzugte Ausgestaltungsformen der Erfindung sehen aber vor, dass beim Drehen der Verbindungsstützen 3 zwischen der verriegelten Stellung und der entriegelten Stellung kein Hub in Längsrichtung der Verbindungsstützen 3 erfolgt, das Aufsetzteil 2 also beim Verriegeln oder Entriegeln immer gleich weit vom Grundkorb 1 entfernt bleibt. Dies ist z.B. möglich, wenn, wie in bevorzugten Ausführungsvarianten vorgesehen, das in der Aufnahmeausnehmung 6 bzw. 7 ausgebildete Drehverriegelungsteil 10 zumindest eine Wulst 11 und das an der Verbindungsstütze 3 ausgebildete Drehverriegelungsteil 9 zumindest ein Paar von, eine Wulstaufnahmeausnehmung 12 begrenzenden, Klemmkörpern 13, 14 aufweisen, wobei die Wulst 11 in der verriegelten Stellung in der Wulstaufnahmeausnehmung 12 zwischen den Klemmkörpern 13, 14, vorzugsweise elastisch festklemmbar ist. In bevorzugten Ausgestaltungsformen wie der hier gezeigten, ist sogar vorgesehen, dass das in der Aufnahmeausnehmung 6 bzw. 7 ausgebildete Drehverriegelungsteil 10 eine Abfolge von in einer Ebene angeordneten Wülsten 11 und das an der Verbindungsstütze 3 ausgebildete Drehverriegelungsteil 9 zumindest ein Paar, vorzugsweise eine der Anzahl der Wülste 11 entsprechende Anzahl von Paaren von, eine Wulstaufnahmeausnehmung 12 begrenzenden, Klemmkörpern 13, 14 aufweisen, wobei die, vorzugsweise alle, Wülste 11 in der verriegelten Stellung in einer der Wulstaufnahmeausnehmungen 12 zwischen den Klemmkörpern 13, 14 festklemmbar sind. Dies ermöglicht es auch, eine Abfolge von abwechselnd aufeinanderfolgenden verriegelten Stellungen und entriegelten Stellungen auszubilden, wobei die jeweilige Verbindungsstütze 3 durch Weiterdrehen in einer einzigen Drehrichtung aufeinanderfolgend in eine der verriegelten Stellungen und in eine der entriegelten Stellungen bringbar ist. Hierdurch ist es egal, wie rum die Verbindungsstütze 3 gedreht wird, um sie von der verriegelten Stellung in die entriegelte Stellung oder umgekehrt zu bringen. Die in diesem Ausführungsbeispiel in einer Ebene angeordneten Wülste 11 sind in den Fig. 6 bis 11 sowie 15 und 16 zu sehen. Durch diese Anordnung der Wülste 11 in einer Ebene wird beim Ver- und Entriegeln auch kein Hub in Längsrichtung der jeweiligen Verbindungsstütze 3 erzeugt.

Im hier gezeigten Ausführungsbeispiel sind die Wülste 11 in einem Quadrat angeordnet. Dies ist aber nur ein Ausführungsbeispiel. Es sind beispielsweise auch andere Polygonzüge mit einer anderen Anzahl von Wülsten 11 möglich, um die Abfolge von eben angeordneten Wülsten 11 zu realisieren.

Bezüglich der Drehverriegelungsteile 9 der Verbindungsstützen 3 wird beispielhaft auf die Fig. 12 bis 14 verwiesen. Insbesondere in dem Längsschnitt gemäß Fig. 14 sieht man gut, dass jedes der Drehverriegelungsteile 9 eine der Anzahl der Wülste 11 des Drehverbindungsteils 10 entsprechende Anzahl von Wulstaufnahmeausnehmungen 12 aufweist, welche jeweils von einem Paar von zwei Klemmkörpern 13 und 14 begrenzt sind. Mittels der Klemmkörper 13 und 14 kann jeweils eine Wulst 11, vorzugsweise elastisch, in der Wulstaufnahmeausnehmung 12 festgeklemmt werden. Zwischen den Klemmkörpern 13, welche jeweils im Endbereich der jeweiligen Verbindungsstütze 3 ausgebildet sind, befinden sich jeweils Zwischenbereiche 19 ohne Wulstaufnahmeausnehmung 12. Diese Zwischenbereiche 19 sind näher an der Drehachse 32 als die Klemmkörper 13 angeordnet. Die Drehachse 32 ist die Achse, um die die jeweilige Verbindungsstütze 3 von der entriegelten in die verriegelte Stellung und umgekehrt gedreht werden kann.

Die, in Längsrichtung der Verbindungsstütze 3 gesehen, in Richtung Mitte der jeweiligen Verbindungsstütze 3 weisenden Klemmkörper 14 sind in diesem Ausführungsbeispiel in einer Art gemeinsamer tellerförmiger Struktur ausgebildet, was nicht zwingend so sein muss. Günstig ist in diesem Fall dann aber jedenfalls, wenn diese tellerartige Struktur zumindest eine Freistellung 18 aufweist. Die Funktion der Freistellung 18 wird weiter unten noch im Detail erläutert.

Bevor die Verbindungsstützen 3 von der entriegelten in die verriegelte Stellung gedreht werden können, müssen sie zunächst einmal in die jeweiligen Aufnahmeausnehmungen 6 bzw. 7, so weit eingeschoben werden, dass ihre Drehverriegelungsteile 9 durch anschließendes Drehen mit den Drehverriegelungsteilen 10 in den Aufnahmeausnehmungen 6 bzw. 7 in Eingriff kommen können. Dieses Einschieben wie auch das Herausziehen erfolgt in der Stellung, wie sie in Fig. 15 zu sehen ist. In dieser Stellung können die Zwischenbereiche 19 an den Wülsten 11 vorbeigeführt werden, bis die Klemmkörper 13 so weit zwischen den Wülsten 11 hindurchgeschoben sind, dass anschließend eine Drehbewegung um die Drehachse 32 möglich wird. Dreht man ausgehend von Fig. 15 die Verbindungsstütze 3 um die Drehachse 32, so kommen die Klemmkörper 13 und 14 in Eingriff mit der jeweiligen Wulst 11, wobei die Wulst 11 dann in der jeweiligen Wulstaufnahmeausnehmung 12 zwischen den Klemmkörpern 13 und 14 zu liegen kommt. Durch entsprechend weites Drehen wird dann die in Fig. 16 gezeigte verriegelte Stellung erreicht, in der die Wülste 11 in den Wulstaufnahmeausnehmungen 12 zwischen den Klemmkörpern 13 und 14 vorzugsweise durch elatisches Festklemmen festgehalten werden. Diese Stellung ist auch in den Fig. 6 und 7 gut zu sehen.

Abweichend vom hier gezeigten Ausführungsbeispiel wäre es natürlich auch möglich, die Drehverriegelungsteile 9 und 10 umgekehrt auszubilden. In diesem Fall würden die Drehverriegelungsteile 9 der Verbindungsstütze 3 entsprechende Wülste 11 und die Drehverriegelungsteile 10 der Aufnahmeausnehmung 6 bzw. 7 der Seitenwände 5 bzw. des Aufsetzteils 2 entsprechende Wulstaufnahmeausnehmungen 12 mit entsprechenden Klemmkörpern 13 und 14 aufweisen.

Bei bevorzugten Ausgestaltungsformen der Erfindung kann auch vorgesehen sein, dass, wie hier auch realisiert, in den Verbindungsstützen 3 jeweils Wasserablauföffnungen 15 zum Ablass von in die Aufnahmeausnehmung 6 bzw. 7, in der die jeweilige Verbindungsstütze 3 verriegelt ist, eindringendem Wasser ausgebildet sind. Dies dient dazu, dass z.B. bei Wasch- oder Spülvorgängen evtl. in die Aufnahmeausnehmungen 6 bzw. 7 eintretendes Wasser nicht auf den jeweiligen Drehverriegelungen 8 stehen bleibt. Hierzu sind in dem gezeigten Ausführungsbeispiel die Wasserablauföffnungen 15 in den Verbindungsstützen 3 vorgesehen. Durch sie hindurch und durch die Freistellung 18 kann von oben in die Aufnahmeausnehmung 6 bzw. 7 eindringendes Wasser abfließen und bleibt so nicht in den Aufnahmeausnehmungen 6 bzw. 7 über den Verbindungsstützen 3 bzw. deren Drehverriegelung 8 stehen.

Der in den Fig. 1 und 2 sowie 6 und 7 bereits sichtbare Kodierkörper 26 ist ein optionales Merkmal der Erfindung. Er dient in bevorzugten Ausgestaltungsformen, wie der hier gezeigten dazu, zusammen mit der Kodierkörperaufnahme 27 dafür zu sorgen, dass bei einer Anordnung mit zumindest zwei aufeinander stapelbaren Körben 20 und 21 diese Körbe nur in einer einzigen Stapelstellung aufeinander gestapelt werden können. In anderen Worten verhindert der Kodierkörper 26 zusammen mit der Kodierkörperaufnahme 27, dass zwei Körbe in unterschiedlichen Stapelstellungen aufeinander gestapelt werden können. Eine Stapelstellung von zwei Körben ist dabei eine Stellung, in der die Körbe entlang ihrer Seitenwände aufeinander gestapelt sind und ihre Seitenwände bei einem Blick von oben miteinander fluchtend bzw. miteinander in Deckung gebracht sind. Es geht bei einer Stapelstellung also nicht darum, die Körbe irgendwie also z.B. kreuz und quer übereinander anzuordnen.

Bei bevorzugten Varianten der Erfindung gibt es eine Anordnung mit zumindest zwei aufeinander stapelbaren Körben 20, 21, wobei jeder der Körbe 20, 21 einen Korbboden 4 und Seitenwände 22, 23 aufweist und bei aufeinandergestapelten Körben 20, 21 die Unterseiten 24 der Seitenwände 23 des jeweils oberen Korbs 21 auf den Oberseiten 25 der Seitenwände 22 des jeweils unteren Korbs 20 aufliegen, wobei auf der Oberseite 25 zumindest einer Seitenwand 22 des jeweils unteren Korbs 20 ein über diese Oberseite 25 dieser Seitenwand 22 überstehender Kodierkörper 26 angeordnet ist und auf der Unterseite 24 zumindest einer Seitenwand 23 des jeweils oberen Korbs 21 eine Kodierkörperaufnahme 27 ausgebildet ist, wobei der Kodierkörper 26 ausschließlich in einer einzigen Stapelstellung ausreichend weit zum Aufeinanderstapeln der Körbe 20, 21 in die Kodierkörperaufnahme 27 einführbar ist.

Das aufeinandergestapelte Anordnen der Körbe in einer Stapelstellung ist also nur dann möglich, wenn der Kodierkörper 26 ausreichend weit in die Kodierkörperaufnahme 27 eingeführt werden kann. Dies kann durch verschiedene Maßnahmen erreicht werden. Z.B. kann vorgesehen sein, dass der Kodierkörper 26 der einzige Kodierkörper 26 des unteren Korbs 20 und die Kodierkörperaufnahme 27 die einzige Kodierkörperaufnahme 27 des oberen Korbs 21 ist. Genauso gut ist es aber auch möglich, dass die Kodierkörperaufnahme 27 die einzige Öffnung in der Unterseite 24 der Seitenwände 23 des oberen Korbs 21 ist, in die der Kodierkörper 26 ausreichend weit hineingeschoben werden kann bzw. überhaupt hineinpasst. Dies kann sowohl über eine entsprechende Formgebung von Kodierkörper 26 und Kodierkörperaufnahme 27, als auch einfach durch die Größe des Öffnungsquerschnitts der Kodierkörperaufnahme 27 in Relation zur Querschnittsfläche 35 des Kodierkörpers 26 erreicht werden. In solchen Ausgestaltungsformen können dann durchaus mehrere Öffnungen in der Unterseite 24 der Seitenwände 23 des oberen Korbs 21 vorhanden sein, wobei eben nur eine dieser Öffnungen durch eine entsprechende Größe bzw. Querschnittsfläche und/oder Formgebung als Kodierkörperaufnahme 27 für den Kodierkörper 26 verwendbar ist.

Die beispielhaft in Fig. 1 gezeigte erfindungsgemäße Korbanordnung, bestehend aus dem Grundkorb 1 und mittels der Verbindungsstützen 3 daran befestigtem Aufsetzteil 2, kann dabei sowohl einen unteren Korb 20 als auch einen oberen Korb 21 bilden. Entsprechend sind diese Bezugszeichen in Fig. 1 und 2 bereits eingezeichnet. Es kann also vorgesehen sein, dass der untere Korb 20 einen Grundkorb 1 und ein Aufsetzteil 2 und Verbindungsstützen 3 aufweist, wobei der Grundkorb 1 den Korbboden 4 des unteren Korbs 20 und Seitenwände 5 des Grundkorbs 1 aufweist und in den Seitenwänden 5 des Grundkorbs 1 und im Aufsetzteil 2 jeweils Aufnahmeausnehmungen 6, 7 für die Verbindungsstützen 3 ausgebildet sind, wobei das Aufsetzteil 2 mittels der in den Aufnahmeausnehmungen 6, 7 angeordneten Verbindungsstützen 3 distanziert vom Grundkorb 1 am Grundkorb 1 befestigt ist und die Seitenwände 22 des unteren Korbs 20 von den Seitenwänden 5 des Grundkorbs 1, dem Aufsetzteil 2 und den Verbindungsstützen 3 ausgebildet sind und der Kodierkörper 26 auf einer vom Grundkorb 1 weg weisenden Oberseite 25 des Aufsetzteils 2 angeordnet ist. Entsprechend sind auch in Fig. 1 bereits die Bezugszeichen 22 und 23 eingezeichnet, um zu veranschaulichen, dass, wenn man die Korbanordnung aus Fig. 1 als unteren Korb 20 oder als oberen Korb 21 einsetzt, die Seitenwände 22 des unteren Korbs 20 bzw. die Seitenwände 23 des oberen Korbs 21 jeweils aus den Seitenwänden 5 des jeweiligen Grundkorbs 1 und dem jeweiligen Aufsetzteil 2 sowie den jeweiligen Verbindungsstützen 3 gebildet sind. In diesem Fall ist dann der Kodierkörper 26 des unteren Korbs 20 auf der Oberseite 25 der Seitenwand 22 des unteren Korbes 20 und damit auf der Oberseite 25 des Aufsetzteils 2 des unteren Korbs 20 angeordnet. Die Kodierkörperaufnahme 27 hingegen ist dann in diesen Fällen auf der Unterseite 24 zumindest einer Seitenwand 5 des Grundkorbs 1 des oberen Korbs 21 ausgebildet.

In bevorzugten Ausgestaltungsformen, wie der hier auch gezeigten, ist dabei günstigerweise vorgesehen, dass der Kodierkörper 26 in einer der Aufnahmeausnehmungen 7 für die Verbindungsstützen 3 befestigt oder befestigbar ist. Günstig ist es weiters, wenn wie hier ebenfalls realisiert, eine, vorzugsweise genau eine bzw. in anderen Worten nur eine, der Aufnahmeausnehmungen 6 für die Verbindungsstützen 3 die Kodierkörperaufnahme 27 ausbildet.

Grundsätzlich ist es denkbar, dass der Kodierkörper 26 fix an der jeweiligen Oberseite 25 der Seitenwände 22 des jeweils unteren Korbes 20 befestigt ist. Bevorzugte Ausgestaltungsformen, wie die hier gezeigte, sehen jedoch vor, dass der Kodierkörper 26 mittels einer zerstörungsfrei lösbaren Befestigungseinrichtung 28 auf bzw. an der Oberseite 25 der Seitenwand 22 des jeweils unteren Korbs 20 befestigbar ist. Die Befestigungseinrichtung 28 ist bevorzugt zur werkzeuglosen Befestigung des Kodierkörpers 26 auf bzw. an der Oberseite 25 der Seitenwand 22 des jeweils unteren Korbs 20 ausgebildet. Bevorzugt ist auch vorgesehen, dass die Befestigungseinrichtung 28 zum werkzeuglosen Lösen von der Oberseite 25 der Seitenwand 22 des jeweils unteren Korbs 20 ausgebildet ist. Auch wenn es hierfür andere Möglichkeiten der Ausbildung der Befestigungseinrichtung 28 z.B. in Form von Bajonettverschlüssen, Verschraubungen und dergleichen gibt, so sehen bevorzugte Ausgestaltungsformen, wie die hier gezeigte jedoch vor, dass der Kodierkörper 26 mittels einer Schnappverbindung 29 auf bzw. an der Oberseite 25 der Seitenwand 22 des jeweils unteren Korbs 20 befestigbar oder befestigt ist.

Der hier in diesem Ausführungsbeispiel realisierte Kodierkörper 26 ist in den Fig.17, 18 und 19 einzeln dargestellt. Fig. 17 zeigt eine Seitenansicht, Fig. 18 eine Draufsicht und Fig. 19 zeigt den Schnitt entlang der Schnittlinie F-F aus Fig. 18. In diesem Ausführungsbeispiel wird der Kodierkörper 26 mittels einer Schnappverbindung 29 auf der Oberseite 25 der Seitenwand 22 des jeweils unteren Korbes 20 befestigt. Die hierzu in diesem Ausführungsbeispiel am Kodierkörper 26 realisierten elastischen Haken 30 sind in den Fig. 17, 18 und 19 gut zu sehen. Zur Ausbildung der Schnappverbindung 29 und damit zur Befestigung an der Oberseite 25 des jeweils unteren Korbes 20 werden diese elastischen Haken 30 in dem hier gezeigten Ausführungsbeispiel in entsprechende Hinterschnitte 31 in den Aufnahmeausnehmungen 6 des Aufsetzteils 2 eingerastet. Die Hinterschnitte 31 sind z.B. in den Fig. 9 und 11 gut zu sehen.

Es handelt sich bei diesen Schnappverbindungen 29 um Befestigungseinrichtungen 28, welche sowohl ein zerstörungsfreies als auch werkzeugloses Befestigen und Lösen des Kodierkörpers 26 ermöglichen.

Anhand der Fig. 20 bis 24 wird nun ein Beispiel erläutert, wie mittels des Kodierkörpers 26 und der entsprechenden Kodierkörperaufnahme 27 sichergestellt werden kann, dass die zwei oder mehr aufeinander stapelbaren Körbe 20, 21 nur in einer einzigen Stapelstellung aufeinandergestapelt werden können. Dies wird in dem hier gezeigten Beispiel dadurch erreicht, dass nur eine einzige Kodierkörperaufnahme 27 pro Korb 20 bzw. 21 vorhanden ist, in die der Kodierkörper 26 ausreichend weit einführbar ist. In den hier gezeigten Varianten ist hierzu genau eine der Aufnahmeausnehmungen 6 mit einem so großen Öffnungsquerschnitt 34 versehen, dass der Kodierkörper 26 ausreichend weit in sie eingeführt werden kann. Fig. 20 zeigt eine Draufsicht auf einen Grundkorb 1 des oberen Korbs 21. Dieser weist insgesamt acht Aufnahmeausnehmungen 6 auf, wobei Fig. 21 den Schnitt G-G, Fig. 22 den Schnitt H-H, Fig. 23 den Schnitt I-I und Fig. 24 den Schnitt J-J zeigt. Beim Vergleich der Fig. 21, 22, 23 und 24 ist gut zu sehen, dass sieben der Aufnahmeausnehmungen 65 einen kleineren Öffnungsquerschnitt 33 und nur eine der Aufnahmeausnehmungen 6 einen größeren Öffnungsquerschnitt 34 aufweist, welcher diese Aufnahmeausnehmung 6 als einzige Kodierkörperaufnahme 27 qualifiziert.

Fig. 25 zeigt nun einen Schnitt durch eine Anordnung mit den zwei aufeinandergestapelten Körben 20 und 21 im Bereich des Kodierkörpers 26. Dargestellt ist die einzig mögliche Stapelstellung, bei der der Kodierkörper 26 entsprechend weit in die Kodierkörperaufnahme 27 eingedrungen ist. Im Schnitt gemäß Fig. 25 ist auch noch einmal veranschaulicht, dass in diesem Ausführungsbeispiel sowohl der untere Korb 20 als auch der oberen Korb 21 jeweils aus einem Grundkorb 1, dem entsprechenden Aufsetzteil 2 und den Verbindungsstützen 3 besteht. Die Seitenwände 22 und 23 des unteren Korbs 20 und des oberen Korbs 21 werden daher auch aus den entsprechenden Seitenwänden 5 des jeweiligen Grundkorbs 1, den jeweiligen Aufsetzteilen 2 und den jeweiligen Verbindungsstützen 3 gebildet.

Fig. 26 zeigt den Bereich K aus Fig. 25 vergrößert. In dieser Fig. 26 ist nun gut zu sehen, dass der Öffnungsquerschnitt 34 der Kodierkörperaufnahme 27 so groß ist, dass der Kodierkörper 26 mit seiner Querschnittsfläche 35 dort hinein passt.

Fig. 27 zeigt nun beispielhaft einen Ausschnitt entsprechend Fig. 26, welcher zeigt, was passiert, wenn versucht wird, die beiden Körbe 20 und 21 in einer anderen Stapelstellung aufeinander zu stapeln. In diesem Fall trifft der Kodierkörper 26 zwar auf eine Aufnahmeausnehmung 6. Deren Öffnungsquerschnitt 33 ist aber so klein, dass der Kodierkörper 26 mit seiner Querschnittsfläche 35 nicht in diesen kleinen Öffnungsquerschnitt 33 hinein passt. Es kommt somit zu der mit den Bezugszeichen 36 gekennzeichneten Kollision, sodass diese Körbe 20 und 21 in dieser von der einzig möglichen Stapelstellung abweichenden Stellung nicht aufeinandergestapelt werden können.

Eine Hilfestellung für die, die Körbe 20 und 21 aufeinander stapelnden Personen ist es, wenn diese die Lage des Kodierkörpers 26 einfach erkennen können. Eine technische Mittel hierfür kann dadurch realisiert werden, dass der Kodierkörper 26 in einer anderen Farbe ausgeführt ist als die Seitenwand 22 des unteren Korbs 20, an der er angeordnet ist. Auf diese Art und Weise kann die, die Körbe aufeinander stapelnde Person in einfach erkennen, wie rum die Körbe aufeinandergestapelt werden müssen.

### Legende Zu den Hinweisziffern

| | | | |
|---|---|---|---|
| 1 | Grundkorb | 30 | elastischer Haken |
| 2 | Aufsetzteil | 31 | Hinterschnitt |
| 3 | Verbindungsstütze | 32 | Drehachse |
| 4 | Korbboden | 33 | kleiner Öffnungsquerschnitt |
| 5 | Seitenwand | | |
| 6 | Aufnahmeausnehmung | 34 | großer Öffnungsquerschnitt |
| 7 | Aufnahmeausnehmung | | |
| 8 | Drehverriegelung | 35 | Querschnittsfläche |
| 9 | Drehverriegelungsteil | 36 | Kollision |
| 10 | Drehverriegelungsteil | | |
| 11 | Wulst | | |
| 12 | Wulstaufnahmeausnehmung | | |
| 13 | Klemmkörper | | |
| 14 | Klemmkörper | | |
| 15 | Wasserablauföffnung | | |
| 16 | Etikettenhalter | | |
| 17 | Clips | | |
| 18 | Freistellung | | |
| 19 | Zwischenbereich | | |
| 20 | unterer Korb | | |
| 21 | oberer Korb | | |
| 22 | Seitenwand | | |
| 23 | Seitenwand | | |
| 24 | Unterseite | | |
| 25 | Oberseite | | |
| 26 | Kodierkörper | | |
| 27 | Kodierkörperaufnahme | | |
| 28 | Befestigungseinrichtung | | |
| 29 | Schnappverbindung | | |

## Patentansprüche

1. Korbanordnung mit einem Grundkorb (1) und einem Aufsetzteil (2) und Verbindungsstützen (3), wobei der Grundkorb (1) einen Korbboden (4) und Seitenwände (5) aufweist und in den Seitenwänden (5) und im Aufsetzteil (2) jeweils Aufnahmeausnehmungen (6, 7) für die Verbindungsstützen (3) ausgebildet sind, wobei das Aufsetzteil (2) mittels der in den Aufnahmeausnehmungen (6, 7) lösbar verriegelten Verbindungsstützen (3) distanziert vom Grundkorb (1) am Grundkorb (1) befestigt oder befestigbar ist, **dadurch gekennzeichnet, dass** die Verbindungsstützen (3) jeweils mittels einer Drehverriegelung (8) in einer der Aufnahmeausnehmungen (6) der Seitenwände (5) des Grundkorbs (1) lösbar verriegelt oder verriegelbar und jeweils mittels einer Drehverriegelung (8) in einer der Aufnahmeausnehmungen (7) des Aufsetzteils (2) lösbar verriegelt oder verriegelbar sind.

2. Korbanordnung nach Anspruch 1, **dadurch gekennzeichnet, dass** die Verbindungsstützen (3) mittels der jeweiligen Drehverriegelung (8) in der jeweiligen Aufnahmeausnehmung (6, 7) jeweils zwischen einer verriegelten Stellung und einer entriegelten Stellung hin und her drehbar gelagert oder lagerbar sind.

3. Korbanordnung nach Anspruch 1 oder 2, **dadurch gekennzeichnet, dass** die jeweilige Verbindungsstütze (3) durch eine einzige Drehbewegung mittels der jeweiligen Drehverriegelung (8) gleichzeitig sowohl in einer der Aufnahmeausnehmungen (6) der Seitenwände (5) des Grundkorbs (1) als auch in einer der Aufnahmeausnehmungen (7) des Aufsetzteils (2) lösbar verriegelbar ist.

4. Korbanordnung nach einem der Ansprüche 1 bis 3, **dadurch gekennzeichnet, dass** jede der Drehverriegelungen (8) eine Abfolge von abwechselnd auf einander folgenden verriegelten Stellungen und entriegelten Stellungen aufweist, wobei die jeweilige Verbindungsstütze (3) durch Weiterdrehen in einer einzigen Drehrichtung aufeinanderfolgend in eine der verriegelten Stellungen und in eine der entriegelten Stellungen bringbar ist.

5. Korbanordnung nach einem der Ansprüche 1 bis 4, **dadurch gekennzeichnet, dass** das Aufsetzteil (2) ein Aufsetzrahmen ist.

6. Korbanordnung nach einem der Ansprüche 1 bis 5, **dadurch gekennzeichnet, dass** die Drehverriegelungen (8) jeweils aus einem, an der Verbindungsstütze (3) ausgebildeten Drehverriegelungsteil (9) und einem in der Aufnahmeausnehmung (6, 7) ausgebildeten Drehverriegelungsteil (10) gebildet sind.

7. Korbanordnung nach Anspruch 6, **dadurch gekennzeichnet, dass** das an der Verbindungsstütze (3) ausgebildete Drehverriegelungsteil (9) in der oder einer entriegelten Stellung in das in der Aufnahmeausnehmung (6, 7) ausgebildete Drehverriegelungsteil (10) einsteckbar und aus diesem herausziehbar und in der oder einer verriegelten Stellung verriegelt ist.

8. Korbanordnung nach Anspruch 6 oder 7, **dadurch gekennzeichnet, dass** das in der Aufnahmeausnehmung (6, 7) ausgebildete Drehverriegelungsteil (10) zumindest eine Wulst (11) und das an der Verbindungsstütze (3) ausgebildete Drehverriegelungsteil (9) zumindest ein Paar von, eine Wulstaufnahmeausnehmung (12) begrenzenden, Klemmkörpern (13, 14) aufweisen, wobei die Wulst (11) in der verriegelten Stellung in der Wulstaufnahmeausnehmung (12) zwischen den Klemmkörpern (13, 14) festklemmbar ist.

9. Korbanordnung nach einem der Ansprüche 6 bis 8, **dadurch gekennzeichnet, dass** das in der Aufnahmeausnehmung (6, 7) ausgebildete Drehverriegelungsteil (10) eine Abfolge von in einer Ebene angeordneten Wülsten (11) und das an der Verbindungsstütze (3) ausgebildete Drehverriegelungsteil (9) zumindest ein Paar, vorzugsweise eine der Anzahl der Wülste (11) entsprechende Anzahl von Paaren von, eine Wulstaufnahmeausnehmung (12) begrenzenden, Klemmkörpern (13, 14) aufweisen, wobei die, vorzugsweise alle, Wülste (11) in der verriegelten Stellung in einer der Wulstaufnahmeausnehmungen (12) zwischen den Klemmkörpern (13, 14) festklemmbar sind.

10. Korbanordnung nach einem der Ansprüche 1 bis 9, **dadurch gekennzeichnet, dass** in den Verbindungsstützen (3) jeweils Wasserablauföffnungen (15) zum Ablass von in die Aufnahmeausnehmung (6, 7), in der die Verbindungsstütze (3) verriegelt ist, eindringendem Wasser ausgebildet sind.

## Claims

1. A basket arrangement having a basic basket (1) and a place-on part (2) and connection supports (3), wherein the basic basket (1) has a basket base (4) and lateral walls (5) and receiving cutouts (6, 7) for the connection supports (3) are formed in each case in the lateral walls (5) and in the place-on part (2), wherein the place-on part (2) is, by means of the connection supports (3) releasably locked in the receiving cutouts (6, 7), secured or securable to the basic basket (1) at a distance from the basic basket (1), **characterised in that** the connection supports (3) are in each case releasably locked or lockable in one of the receiving cutouts (6) of the lateral walls (5) of the basic basket (1) by means of a rotation lock (8) and are in each case releasably locked or lockable in one of the receiving cutouts (7) of the place-on part (2) by means of a rotation lock (8).

2. A basket arrangement according to claim 1, **characterised in that** the connection supports (3) are, by means of the respective rotation lock (8), in each case mounted or mountable in the respective receiving cutout (6, 7) in a manner rotatable to and fro between a locked position and an unlocked position.

3. A basket arrangement according to claim 1 or 2, **characterised in that** the respective connection support (3) is, by means of the respective rotation lock (8), simultaneously releasably lockable, by a single rotary motion, in one of the receiving cutouts (6) of the lateral walls (5) of the basic basket (1) as well as in one of the receiving cutouts (7) of the place-on part (2).

4. A basket arrangement according to any one of claims 1 to 3, **characterised in that** each of the rotation locks (8) has a succession of locked positions and unlocked positions following one another in an alternating manner, wherein the respective connection support (3) can by further rotation in a single rotational direction be brought successively into one of the locked positions and into one of the unlocked positions.

5. A basket arrangement according to any one of claims 1 to 4, **characterised in that** the place-on part (2) is a place-on frame.

6. A basket arrangement according to any one of claims 1 to 5, **characterised in that** the rotation locks (8) are in each case formed from a rotation lock part (9) at the connection support (3) and from a rotation lock part (10) in the receiving cutout (6, 7).

7. A basket arrangement according to claim 6, **characterised in that** in the/an unlocked position the rotation lock part (9) at the connection support (3) can be inserted into the rotation lock part (10) in the receiving cutout (6, 7) and removed therefrom and in the/a locked position it is locked therein.

8. A basket arrangement according to claim 6 or 7, **characterised in that** the rotation lock part (10) in the receiving cutout (6, 7) has at least one swelling (11) and the rotation lock part (9) at the connection support (3) has at least one pair of clamping bodies (13, 14) bounding a swelling receiving cutout (12), wherein the swelling (11) can in the locked position be clamped in the swelling receiving cutout (12), between the clamping bodies (13,14).

9. A basket arrangement according to any one of claims 6 to 8, **characterised in that** the rotation lock part (10) in the receiving cutout (6, 7) has a succession of swellings (11) arranged in one plane and the rotation lock part (9) at the connection support (3) has at least one pair of clamping bodies (13, 14), bounding a swelling receiving cutout (12), preferably a number of pairs of clamping bodies (13, 14), bounding a swelling receiving cutout (12), which corresponds to the number of swellings (11), wherein the swellings (11), preferably all swellings (11), can in the locked position be clamped in one of the swelling receiving cutouts (12), between the clamping bodies (13, 14).

10. A basket arrangement according to any one of claims 1 to 9, **characterised in that** in the connection supports (3) there are in each case water drainage openings (15) for the discharge of water penetrating into the receiving cutout (6, 7) in which the connection support (3) is locked.

## Revendications

1. Agencement de panier avec un panier de base (1) et une rehausse (2) et des supports de liaison (3), le panier de base (1) étant muni d'un fond de panier (4) et des parois latérales (5), et des évidements de réception (6, 7) pour les supports de liaison (3) étant formés respectivement dans les parois latérales (5) et dans la rehausse (2), la rehausse (2) étant fixée ou pouvant être fixée au panier de base (1), à distance du panier de base (1), au moyen des supports de liaison (3) verrouillés de manière détachable dans les évidements de réception (6, 7), **caractérisé en ce que** les supports de liaison (3) sont verrouillés ou peuvent être verrouillés de manière détachable dans l'un des évidements de réception (6) des parois latérales (5) du panier de base (1) respectivement au moyen d'un verrouillage en rotation (8) et sont verrouillés ou peuvent être verrouillés de manière détachable dans l'un des évidements de réception (7) de la rehausse (2) respectivement au moyen d'un verrouillage en rotation (8).

2. Arrangement de panier selon la revendication 1, **caractérisé en ce que** les supports de liaison (3) sont logés ou peuvent être logés rotatifs dans un sens et dans l'autre entre une position verrouillée et une position déverrouillée dans l'évidement de réception (6, 7) respectif au moyen du verrouillage en rotation (8) respectif.

3. Agencement de panier selon la revendication 1 ou 2, **caractérisé en ce que** chaque support de liaison (3) peut être verrouillé de manière détachable par un seul mouvement de rotation au moyen du verrouillage en rotation (8) respectif simultanément aussi bien dans l'un des évidements de réception (6) des parois latérales (5) du panier de base (1) que dans l'un des évidements de réception (7) de la rehausse (2).

4. Agencement de panier selon l'une des revendications 1 à 3, **caractérisé en ce que** chacun des verrouillages en rotations (8) présente une succession de positions verrouillées et de positions déverrouillées se succédant en alternance, le support de liaison (3) respectif pouvant être amené successivement dans l'une des positions verrouillées et dans l'une des positions déverrouillées en continuant à tourner dans un seul sens de rotation.

5. Agencement de panier selon l'une des revendications 1 à 4, **caractérisé en ce que** la rehausse (2) est un cadre de rehaussement.

6. Agencement de panier selon l'une des revendications 1 à 5, **caractérisé en ce que** les verrouillages en rotation (8) sont formés chacun d'une pièce de verrouillage en rotation (9) formée sur le support de liaison (3) et d'une pièce de verrouillage en rotation (10) formée dans l'évidement de réception (6, 7).

7. Agencement de panier selon la revendication 6, **caractérisé en ce que** la pièce de verrouillage en rotation (9) formée sur le support de liaison (3) peut être insérée dans la ou une position déverrouillée dans la pièce de verrouillage en rotation (10) formée dans l'évidement de réception (6, 7), et peut en être ressortie, et peut être verrouillée dans la ou une position verrouillée.

8. Agencement de panier selon la revendication 6 ou 7, **caractérisé en ce que** la pièce de verrouillage en rotation (10) formée dans l'évidement de réception (6, 7) est munie d'au moins un bourrelet (11) et la pièce de verrouillage en rotation (9) formée sur le support de liaison (3) est munie d'au moins une paire de corps de serrage (13, 14) délimitant un évidement de réception de bourrelet (12), le bourrelet (11) pouvant, en position verrouillée, être bloqué dans l'évidement de réception de bourrelet (12) entre les corps de serrage (13, 14).

9. Agencement de panier selon l'une des revendications 6 à 8, **caractérisé en ce que** la pièce de verrouillage en rotation (10) formée dans l'évidement de réception (6, 7) est munie d'une succession de bourrelets (11) disposés dans un plan et la pièce de verrouillage en rotation (9) formée sur le support de liaison (3) est munie d'au moins une paire de paires de corps de serrage (13, 14) délimitant un évidement de réception de bourrelet (12), de préférence un nombre de paires de corps de serrage (13, 14) correspondant au nombre de bourrelets (11), les bourrelets (11), de préférence tous, pouvant être bloqués dans la position verrouillée dans l'un des évidements de réception de bourrelet (12) entre les corps de serrage (13, 14).

10. Agencement de panier selon l'une des revendications 1 à 9, **caractérisé en ce que** des orifices d'évacuation d'eau (15) sont formés dans chacun des supports de liaison (3) pour évacuer l'eau qui s'infiltre dans l'évidement de réception (6, 7) dans lequel le support de liaison (3) est verrouillé.
